# EUROPÄISCHE PATENTANMELDUNG

(11) **EP 0 703 636 A2**
(43) Veröffentlichungstag der Anmeldung: **27.03.1996**
(21) Anmeldenummer: 95114734.7
(22) Anmeldetag: 19.09.1995
(51) Int. Cl.: H01Q 1/08

(54) **Fahrzeugantenne**

(30) Priorität: 21.09.1994 DE 4433724
(71) Anmelder: Richard Hirschmann GmbH & Co., D-72654 Neckartenzlingen (DE)
(72) Erfinder: Lipka, Günter, Dipl.-Ing. (FH), D-73779 Deizisau (DE); Sauter, Andreas, Dipl.-Ing. (FH), D-71384 Weinstadt (DE)
(74) Vertreter: Geyer, Ulrich F., Dr. Dipl.-Phys.

(57) **Zusammenfassung**

Bei einer Fahrzeugantenne mit einem an einer Fahrzeugkarosserie montierbaren Antennenfuß und einer aus einem Rutendraht (3) bestehenden Antennenrute (1) mit einem Schraubbereich (5), der in den Antennenfuß einschraubbar ist, ergibt sich ein einfacher Aufbau mit einer geringen Zahl von Einzelteilen dadurch, daß der Schraubbereich (5) durch Aufwickeln des Rutendrahtes (3) gebildet ist.

## Beschreibung

Die vorliegende Erfindung bezieht sich auf eine Fahrzeugantenne mit einem an einer Fahrzeugkarosserie montierbaren Antennenfuß und einer aus einem Rutendraht bestehenden Antennenrute mit einem Schraubbereich der in den Antennenfuß einschraubbar ist.

Aus der DE 3 205 750 A1 ist eine derartige Fahrzeugantenne bekannt, deren Antennenfuß aus einem festen starren Isoliermaterial besteht. Bei dieser Fahrzeugantenne besitzt die Antennenrute einen aufwendigen und komplexen Rutenaufbau bestehend aus Gewindeteilen, einer Feder, Rutenbefestigungsteilen, der Rute selbst und einer Kappe. Durch diesen aufwendigen Aufbau, ergibt sich während der Fertigung der Antenne eine aufwendige Montage mit hohen Montagekosten. Ferner ergibt sich durch die relativ lange Einschraubtiefe bei einer Gewindelänge von ca. 8 bis 10 mm eine relativ lange Montagezeit der Rute an dem Fuß während der Endmontage der Antennenrute. Bei dieser Endmontage ergibt sich ferner das Problem des Verkantens beim Anschrauben der Rute.

Der Erfindung liegt daher die Aufgabe zugrunde eine Fahrzeugantenne zu schaffen die hinsichtlich des Aufbaus, der Fertigungsvorgänge und der Montage einfach ist, und aus einer möglichst geringen Anzahl von Einzelteilen besteht um dadurch Herstellungs- und Montagekosten zu senken. Ferner soll bei der Montage der Antennenrute an dem Antennenfuß und Antennenrute eine automatische, zentrische Einführung der Rute mit kurzen Befestigungswegen und -zeiten möglich sein. Gemäß einem weiteren Aspekt ergibt sich während der Montage der Antennenrute am Antennenfuß eine gesicherte Verbindung.

Die gestellte Aufgabe wird erfindungsgemäß dadurch gelöst, daß der Schraubbereich der Antennenrute durch Aufwickeln des Rutendrahtes gebildet ist. Aufgrund der erfindungsgemäßen Merkmale ist es möglich die Antennenrute lösbar mit dem Antennenfuß zu verbinden bei einem sehr einfacher Antennenrutenaufbau und einfacher Montierbarkeit. Hierbei ist insbesondere vorteilhaft, daß die Rute einteilig ist und somit die Zahl der benötigten Einzelteile zum Befestigen der Antennenrute an einem Antennenfuß auf ein Minimum reduziert ist. Ferner kann der aufgewickelte Teil des Rutendrahtes auch als elektrische Spule verwendet werden.

Gemaß einer bevorzugten Ausführungsform der Erfindung ist der Schraubbereich der Antennenrute federnd. Dadurch daß der Schraubbereich federnd ist, bzw. als Feder ausgebildet ist, kann sich der federnde Teil beim Aufschrauben auf ein am Antennenfuß befindliches Gewinde verspannen, um dadurch eine gesicherte Schraubverbindung zu erreichen. Diese Sicherungsfunktion, macht es möglich daß die Antennenrute mit 1 bis 2 Umdrehungen eine sichere Schraubverbindung ermöglicht. Dadurch vereinfacht sich die Endmontage der Antennenrute an dem Antennenfuß und auch während des späteren Betriebs ergibt sich hierdurch für den Benutzer eine einfache und schnelle Montage falls das Abnehmen der Antennenrute und das nachfolgende Wiederbefestigen gewünscht wird.

Gemäß einer besonders vorteilhaften Ausführung der Erfindung ist der Schraubberreich zylindrisch ausgebildet. Dies gewährleistet eine sichere mechanische Verbindung sowie die Verwendung des Schraubbereichs als elektrische Spule.

Vorzugsweise setzt sich der Schraubbereich in einem Biegeteil fort. Durch Anschließen eines Biegeteils an den Schraubberreich ist die Fahrzeugantenne widerstandsfähiger gegen Gewalteinwirkung da sich die Antennenrute bei einem Druck ohne bleibende Verformung verbiegen läßt.

Besonders vorteilhaft ist es, wenn der Biegeteil durch Aufwickeln des Rutendrahtes gebildet ist. Dadurch daß nicht nur der Schraubbereich sondern auch der Biegeteil durch Aufwickeln des Rutendrahtes gebildet wird, ergibt sich ein extrem einfacher Rutenaufbau mit einem Minimum an Einzelteilen was Herstellungs- und Montagekosten senkt.

Vorzugsweise ist der Biegeteil federnd und/oder konisch. Durch die federnde und/oder konische Ausgestaltung ergibt die gewünschte Flexibilität im Biegebereich.

Gemäß einer vorteilhaften Ausführungsform der Erfindung ist der Biegeteil der Antennenrute mit Kunststoff umspritzt. Die geschieht zum einen aus Gründen der Witterungsbeständigkeit sowie der Stabilität und der Isolation zwischen den Windungen des aufgewickelten Biegeteils.

Vorzugsweise weist der Antennenfuß ein Kontaktelement auf. Dieses Kontaktelement ist vorgesehen um eine mechanische sowie elektrische Verbindung der Antennenrute mit dem Antennenfuß sicherzustellen.

Vorzugsweise weist dabei das Kontaktelement einen Bolzen zur Kontaktierung der Antennenrute auf. Auf diesen Bolzen kann dann der vorzugsweise zylindrische Schraubbereich der Antennenrute aufgeschoben werden.

Gemäß einer vorteilhaften Ausführungsform ist der Bolzen mit einem Außengewinde versehen. Hierdurch ergibt sich daß eine direkte und einfache Verschraubung zwischen der Antennenrute und dem Bolzen erreicht werden kann so daß eine gleichzeitige mechanische und elektrische Verbindung zwischen diesen beiden Elementen hergestellt wird.

Gemäß einer besonders vorteilhaften Ausführungsform der Erfindung ist das Außengewinde an dem Antennnenrute entfernt gelegenen Ende des Bolzens vorgesehen und der Bolzen weist einen gewindefreien Teil an dem der Antennenrute zugewandten Ende auf. Durch dieses Merkmal ergibt sich eine automatische und zentrische Einführung der Rute, so daß dann wenn der Schraubbereich an das Aussengewinde gelangt, ein Verkannten unmöglich ist. Somit ist eine einfache Montage der Antennenrute sichergestellt.

Vorteilhafterweise dient das Außengewinde als Sollbruchstelle. Hierbei ergibt sich, daß bei einer übermäßigen Zugbeanspruchung falls sich die Antennenrute z.B. verhakt, ein Überlastschutz vorgesehen ist.

Gemäß einer weiteren Ausführungsform der Erfindung weist das Kontaktelement eine Hülse zur Aufnahme des Schraubbereichs auf. Durch das Vorsehen dieser Hülse ist im Gegensatz zu dem Bolzen eine äußere Fuhrung des Schraubbereichs der Antennenrute vorgesehen.

Vorzugsweise weist die Hülse ein Gewinde auf. Durch das Innengewinde ist eine direkte Verschraubung zwischen der Hülse und dem Schraubbereich der Antennnenrute möglich um somit eine gute mechanische sowie elektrische Verbindung herzstellen.

Gemäß einer besonders vorteilhaften Ausführungsform der Erfindung ist das Innengewinde an dem der Antennenrute entfernt gelegenen Ende der Hülse angeordnet und die Hülse weist einen gewindefreien Teil an dem der Antennenrute zugewandten Ende auf. Wiederum ergibt sich hier eine automatische Einführung der Rute so daß dann, wenn der Schraubbereich auf das Innengewinde trifft ein Verkannten der Antennenrute unmöglich ist. Hierdurch wird eine einfache Verschraubung zwischen Antennenrute und Innengewinde sichergestellt.

Vorteilhafterweise dient das Innengewinde als Sollbruchstelle so daß das Innengewinde bei einer übermäßigen Zugbeanspruchung als Überlastschutz dient.

Gemäß einer weiteren Ausführungsform der Erfindung ist der Schraubbereich und/oder der Biegeteil der Antennenrute als elektrische Spule ausgebildet. Hierdurch wird vorteilhafterweise erreicht, daß eine zusätzliche elektrische Spule entfallen kann und somit weiterhin die Zahl der Einzelteile minimiert wird.

Bei einer bevorzugten Ausführungsform der Erfindung ist das Kontaktelement des Antennenfußes mit einem Kunststoffkörper umspritzt. Hierdurch wird ein Witterungsschutz für das Kontaktelement vorgesehen, wobei auch insbesondere der Kontaktbereich zwischen Antennenrute und Antennenfuß gegenüber Witterungseinflüssen geschützt ist.

Vorzugsweise ist das freie Ende der Antennenrute mit einer Schutzkappe versehen. Diese Schutzkappe dient allgemein dazu Verletzungen an Personen bzw. Beschädigungen an Gegenständen durch das freie Ende der Antennenrute vorzubeugen.

Die Erfindung wird nachstehend anhand eines Ausführungsbeispiels unter Bezugnahme auf die Zeichnung näher erläutert. Es zeigen:
- Fig. 1: eine schematische Darstellung einer erfindungsgemäßen Antennenrute;
- Fig. 2: eine weitere Darstellung der erfindungsgemäßen Antennenrute, wobei Teile davon mit Kunststoff umspritzt sind;
- Fig. 3: eine Schnittdarstellung eines Antennenfußes;
- Fig. 4: eine Ansicht von hinten auf den Antennenfuß gemäß Fig. 3; und
- Fig. 5: eine Ansicht von oben auf den Antennenfuß gemäß Fig. 3.

Fig. 1 und 2 zeigen eine Ausführungsform einer erfindungsgemäßen Antennenrute 1. Die Antennenrute 1 ist einstückig aus einem Rutendraht 3 hergestellt. Der Rutendraht 3 ist an seinem einen Ende als Rutenstab 4 ausgebildet und weist an seinem anderen Ende durch aufwickeln des Rutendrahtes einen Schraubbereich 5 und eine Biegeteil 6 auf. Der Schraubbereich 5 und der Biegeteil 6 sind dabei als Spule bzw. Feder ausgebildet. In dem dargestellten Ausführungsbeispiel ist der Schraubbereich 5 als zylindrische "Zugfeder" ausgebildet, wobei jedoch auch die Ausgestaltung des Schraubbereichs 5 als "Druckfeder" möglich ist.

Der Biegeteil 6 ist in dem dargestellten Ausführungsbeispiel als konischer Federnteil ausgebildet, wobei die konische ausgestaltung nicht zwingend ist. Der Biegeteil 6 und ein direkt daran anschließender Bereich des Rutenstabes 4 ist, wie in Fig. 2 zu sehen ist, aus Stabilitätsgründen und als Isolation zwischen den Windungen mit einem Kunststoffkörper 12 umspritzt, der der konischen Form des Biegeteils 6 folgt. Wie weiterhin in

Fig. 2 zu sehen ist, steht der zylindrische Schraubbereich 5 aus dem Kunststoffkörper 12 hervor, um - wie noch nachfolgend beschrieben wird - mit einem passenden Gewinde an einem Antennenfuß verschraubbar zu sein.

Wie in Fig. 2 zu sehen ist, ist das dem Schraubbereich 5 gegenüberliegende Ende der Antennenrute 1 mit einer Schutzkappe 7 versehen.

In den Figuren 3 bis 5 ist ein an einer Fahrzeugkarosserie befestigbarer Antennenfuß 15 dargestellt. Der Antennenfuß 15 besteht aus einem Kontaktelement 17, das mit einem Kunststoffkörper 19 umspritzt ist. Der Kunststoffkörper weist in der dargestellten Ausführungsform eine an dem Fahrzeug anliegende Auflagefläche 20 sowie einen daraus hervorstehenden Führungsstift 21 und eine von der Auflagefläche 20 hervorstehende ringförmige Rastwulst 22 zur Befestigung an einer nicht dargestellten Fahrzeugkarosserie auf. Es sei jedoch bemerkt, daß der Antennenfuß 15 in einer beliebigen Art und Weise an einer Fahrzeugkarosserie befestigt werden kann.

Das Kontaktelement 17 des Antennenfußes 15 besteht vorzugsweise aus Druckguß und ist derart ausgestaltet, daß sich von einem Mittelteil 25 zwei Kontaktbolzen 26, 27 erstrecken. Der Kontaktbolzen 26 erstreckt sich durch den Kunststoffkörper und durch die Rastwulst in das Innere des Fahrzeugs, um dort mit einem Antennenkabel in Kontakt gebracht zu werden.

Der Kontaktbolzen 27 erstreckt sich von dem Mittelteil 25, abgewinkelt bezüglich des Kontaktbolzens 26, weg. In dem Bereich des Kontaktbolzens 27 ist der Kunststoffkörper 19 derart ausgebildet, daß zwischen dem Kontaktbolzen 27 und dem Kunststoffkörper 19 ein ringförmiger Freiraum, zur Einführung des zylindrischen Schraubbereichs 5 der Antennenrute 1, vorgesehen ist. Dabei erstreckt sich der Kunststoffkörper 19 über die gleiche Länge wie der Kontaktbolzen 27. Der Kontaktbolzen 27 besitzt mindestens 2 oder mehrerer Gewindegänge 29, die am hinteren Bolzenbereich, d.h. in der Nähe des Mittelteils 25 bzw. an dem der Antennenrute entfernt gelegenen Ende ausgebildet sind. An dem der Antennenrute zugewandten Ende weist der Kontaktbolzen 27 einen gewindefreien Teil auf.

Zur Anbringung der Antennenrute 1 an dem Antennenfuß 15 wird nunmehr der zylindrische Schraubbereich 5, der als elektrischer und mechanischer Verbindungsteil dient, zunächst auf den gewindefreien Teil des Kontaktbolzens 27 aufgeschoben. Hierdurch wird automatisch eine zentrische Führung des zylindrischen Schraubbereichs 5 auf dem Kontaktbolzen 27 bewirkt. Wenn die Wicklung des zylindrischen Schraubbereichs 5 des Rutenstabes 1 mit den Gewindegängen 29 des Kontaktbolzens 27 in Kontakt kommt, kann die Antennenrute 1 gegenüber dem Kontaktbolzen 27 verdreht werden, so daß die Steigung der Wicklung des zylindrischen Schraubbereichs 5 als "Gewinde" in die Gewindegänge 29 des Kontaktbolzens 27 eingreift. Mit anderen Worten, die Steigung der Wicklung des zylindrischen Schraubbereichs 5 wird als "Innengewinde" verwendet, um auf die außen auf dem Kontaktbolzen 27 befindlichen Gewindegänge 29 aufgeschraubt zu werden. Bei einer derartigen Verschraubung greifen die Gewindegänge 29 des Kontaktbolzens 27 in die Wicklung des zylindrischen Schraubbereichs 5 derart ein, daß sich die Wicklung durch den Eingriff der Gewindegänge 29 verspannt und somit eine Sicherung auftritt. Auf diese Art und Weise kann mit ca. zwei Umdrehungen eine feste und gesicherte Verbindung hergestellt werden.

Vorteilhafterweise können die Gewindegänge 29 des Kontaktbolzens 27 als Sollbruchstellen ausgebildet sein, so daß bei einer übermäßigen Zugbeanspruchung zum Beispiel durch Verhaken der Antenne, die Gewindegänge als Überlastschutz und Sollbruchstelle dienen.

Obwohl der Kontaktbolzen 27 als ein massiver Bolzen mit außen befindlichen Gewindegängen 29 beschrieben wurde, sei bemerkt, daß anstelle des Bolzens 27 auch eine Hülse vorgesehen sein könnte, um an ihrem Innenumfang Gewindegänge aufzuweisen. In diesem Fall könnte die Antennenrute anstatt auf den Bolzen 27 aufgeschoben zu werden in die Hülse eingeführt werden, und wiederum könnte die Steiung der Wicklung des zylindrischen Federnteils als Gewinde dienen, wobei diesmal die Gewindegänge von außen in die Wicklung eingreifen wurden.

In dem verbundenen Zustand, ist die Antennenrute 1 vorzugsweise derart mit dem Antennenfuß verbunden, daß der Kunststoffkörper 12, der den konischen Biegeteil 6 der Antennenrute 1 umgibt, derart mit dem Kunststoffkörper 19 in Kontakt steht, daß das Eintreten von Wasser oder sonstigen Verunreinigungen in den Antennenfuß vermieden wird.

Es wird darauf hingewiesen, daß die Zielsetzungen und Vorteile dieser Erfindung erreicht werden können durch alle denkbar mögliche Kombination(en), die insbesondere in den Punkten der nachfolgenden Zusammenfassung der Erfindung und den anhängigen Patentansprüchen ausgeführt werden.

### Zusammenfassung der Erfindung

1. Fahrzeugantenne mit einem an einer Fahrzeugkarosserie montierbaren Antennenfuß (15) und einer aus einem Rutendraht (3) bestehenden Antennenrute (1) mit einem Schraubbereich (5), der in den Antennenfuß einschraubbar ist, dadurch gekennzeichnet, daß der Schraubbereich (5) durch Aufwickeln des Rutendrahtes (3) gebildet ist.
2. Fahrzeugantenne, wobei der Schraubbereich (5) federnd ist.
3. Fahrzeugantenne, wobei der Schraubbereich (5) zylindrisch ausgebildet ist.
4. Fahrzeugantenne, wobei sich der Schraubbereich (5) in einem Biegeteil (6) fortsetzt.
5. Fahrzeugantenne, wobei der Biegeteil (6) durch Aufwickeln des Rutendrahtes (3) gebildet ist.
6. Fahrzeugantenne, wobei der Biegeteil (6) federnd und/oder konisch ist.
7. Fahrzeugantenne, wobei der Biegeteil (6) mit Kunststoff umspritzt ist.
8. Fahrzeugantenne, wobei der Antennenfuß (15) ein Kontaktelement (17) aufweist.
9. Fahrzeugantenne, wobei das Kontaktelement (17) einen Bolzen (27) zur Kontaktierung der Antennenrute (1) aufweist.
10. Fahrzeugantenne, wobei der Bolzen (27) mit einem Außengewinde (29) versehen ist.
11. Fahrzeugantenne, wobei das Außengewinde (29) an dem der Antennenrute (1) entfernt gelegenen Ende des Bolzens (27) vorgesehen ist, und der Bolzen einen gewindefreien Teil an dem der Antennenrute zugewandten Ende aufweist.
12. Fahrzeugantenne, wobei das Außengewinde (29) als Sollbruchstelle dient.
13. Fahrzeugantenne, wobei das Kontaktelement eine Hülse zur Aufnahme des Schraubbereichs (5) aufweist.
14. Fahrzeugantenne, wobei die Hülse ein Innengewinde aufweist.
15. Fahrzeugantenne, wobei das Innengewinde an dem der Antennenrute (1) entfernt gelegenen Ende der Hülse angeordnet ist, und die Hülse einen gewindefreien Teil an dem der Antennenrute (1) zugewandten Ende aufweist.
16. Fahrzeugantenne, wobei das Innengewinde als Sollbruchstelle dient.
17. Fahrzeugantenne, wobei der Schraubbereich (5) und/oder der Biegeteil (6) als elektrische Spule ausgebildet ist.
18. Fahrzeugantenne, wobei das Kontaktelement (17) mit einem Kunststoffkörper (19) umspritzt ist.
19. Fahrzeugantenne, wobei an dem freien Ende der Antennenrute (1) eine Schutzkappe (7) vorgesehen ist.

## Patentansprüche

1. Fahrzeugantenne mit einem an einer Fahrzeugkarosserie montierbaren Antennenfuß (15) und einer aus einem Rutendraht (3) bestehenden Antennenrute (1) mit einem Schraubbereich (5), der in den Antennenfuß einschraubbar ist, dadurch gekennzeichnet, daß der Schraubbereich (5) durch Aufwickeln des Rutendrahtes (3) gebildet ist.

2. Fahrzeugantenne nach Anspruch 1, dadurch gekennzeichnet, daß der Schraubbereich (5) federnd, vorzugsweise
zylindrisch ausgebildet ist und sich vorzugsweise
in einem Biegeteil (6) fortsetzt.

3. Fahrzeugantenne nach einem der Ansprüche 1 bis 2, dadurch gekennzeichnet, daß der Biegeteil (6) durch Aufwickeln des Rutendrahtes (3) gebildet ist, vorzugweise
federnd und/oder konisch ist, und vorzugsweise
mit Kunststoff umspritzt ist.

4. Fahrzeugantenne nach einem der vorhergehenden Ansprüche, dadurch gekennzeichnet, daß der Antennenfuß (15) ein Kontaktelement (17) aufweist, vorzugsweise
das Kontaktelement (17) einen Bolzen (27) zur Kontaktierung der Antennenrute (1) aufweist, vorzugsweise
der Bolzen (27) mit einem Außengewinde (29) versehen ist, und vorzugsweise
das Außengewinde (29) an dem der Antennenrute (1) entfernt gelegenen Ende des Bolzens (27) vorgesehen ist, und der das Außengewinde (29) an dem der Antennenrute (1) entfernt gelegenen Ende des Bolzens (27) vorgesehen ist, und der Bolzen einen gewindefreien Teil an dem der Antennenrute zugewandten Ende aufweist.

5. Fahrzeugantenne nach Anspruch 4, dadurch gekennzeichnet, daß das Außengewinde (29) als Sollbruchstelle dient.

6. Fahrzeugantenne nach Anspruch 4, dadurch gekennzeichnet, daß das Kontaktelement eine Hülse zur Aufnahme des Schraubbereichs (5) aufweist, und vorzugsweise
die Hülse ein Innengewinde aufweist.

7. Fahrzeugantenne nach Anspruch 6, dadurch gekennzeichnet, daß das Innengewinde an dem der Antennenrute (1) entfernt gelegenen Ende der Hülse angeordnet ist, und die Hülse einen gewindefreien Teil an dem der Antennenrute (1) zugewandten Ende aufweist, und vorzugsweise
das Innengewinde als Sollbruchstelle dient.

8. Fahrzeugantenne nach einem der vorhergehenden Ansprüche, dadurch gekennzeichnet, daß der Schraubbereich (5) und/oder der Biegeteil (6) als elektrische Spule ausgebildet ist.

9. Fahrzeugantenne nach Anspruch 4, dadurch gekennzeichnet, daß das Kontaktelement (17) mit einem Kunststoffkörper (19) umspritzt ist.

10. Fahrzeugantenne nach einem der vorhergehenden Ansprüche, dadurch gekennzeichnet, daß an dem freien Ende der Antennenrute (1) eine Schutzkappe (7) vorgesehen ist.
